# EUROPÄISCHE PATENTSCHRIFT

(11) **EP 0 032 385 B1**
(45) Veröffentlichungstag und Bekanntmachung des Hinweises auf die Patenterteilung: **15.06.1983**
(21) Anmeldenummer: 81100096.7
(22) Anmeldetag: 08.01.1981
(51) Int. Cl.: H01J 35/14

(54) **Kathodenanordnung für eine Röntgenröhre**
Cathodes arrangement for an X-ray tube
Dispositif cathodique pour tube à rayons X

(30) Priorität: 14.01.1980 DE 3001141
(43) Veröffentlichungstag der Anmeldung: 22.07.1981
(73) Patentinhaber: SIEMENS AKTIENGESELLSCHAFT, 80333 München (DE)
(72) Erfinder: Franke, Kurt, Dr.-Ing., D-8520 Erlangen (DE)

## Beschreibung

Die Erfindung betrifft eine Kathodenanordnung für eine Röntgenröhre mit einem Kathodentopf zur Elektronenfokussierung, der eine nutartige Vertiefung für die Heizwendel aufweist.

Durch die DE-A-2 249 365 ist eine Kathodenanordnung dieser Art bekannt, bei der zwei in der nutartigen Vertiefung des Kathodentopfes liegende Heizwendeln von metallischen Blenden umgeben sind. Die Blendenseiten sind dabei voneinander getrennt an unabhängig regelbare Spannungen anlegbar. Durch diese Spannungen wird die Größe des Brennfleckes auf der Anode der Röntgenröhre eingestellt. Das Potential an den Blenden bestimmt nämlich diese Größe. Der Beeinflussung der Ausdehnung des Brennflekkes über die Potentiale an den Blenden sind dabei jedoch enge Grenzen gesetzt. Praktisch ist es nur möglich, die Schärfe des Brennfleckes auf diese Weise festzulegen.

Der Erfindung liegt die Aufgabe zugrunde, eine Kathodenanordnung der eingangs genannten Art zu schaffen, die es erlaubt, die Ausdehnung des Brennfleckes beeinflussen zu können.

Diese Aufgabe ist erfindungsgemäß dadurch gelöst, daß der Kathodentopf etwa senkrecht zur Längsrichtung der Heizwendel in mehrere, voneinander isolierte Teile aufgeteilt ist, denen getrennte Steuerpotentiale zuführbar sind. Bei der erfindungsgemäßen Kathodenanordnung ist mehreren Teilen des Kathodentopfes ein jeweils unterschiedliches Gitterpotential zuführbar. Über diese Gitterpotentiale ist dabei die Ausdehnung des rechteckförmigen Brennfleckes sowohl in der Länge als auch in der Breite beeinflußbar.

Die Erfindung ist nachfolgend anhand eines in der Zeichnung dargestellten Ausführungsbeispiels näher erläutert. Es zeigt
Fig. 1 eine Röntgenröhre mit einer Kathodenanordnung nach der Erfindung,
Fig.2 eine Ansicht der für die Erfindung wesentlichen Teile der Kathodenanordnung der Röntgenröhre gemäß Fig. 1 in vergrößertem Maßstab und um 90° verdreht und
Fig. 3 eine Draufsicht auf die Kathodenanordnung gemäß Fig.2, also eine Ansicht der Kathodenanordnung von der Anode aus gesehen.

In der Fig. 1 ist mit 1 der Glaskolben einer Röntgenröhre 2 bezeichnet. Im Innern des Kolbens 1 ist an einem Ende eine Kathodenanordnung 3 und am gegenüberliegenden Ende eine Anodenanordnung 4 vorgesehen. Die Kathodenanordnung 3 weist an ihrem Gehäuse 5 einen Kathodentopf 6 auf. Dieser enthält eine Heizwendel 7, die in den Figuren nur schematisch dargestellt ist. Die Heizwendel 7 liegt in einer nutartigen Vertiefung 8 des Kathodentopfes 6, der zur Fokussierung dient. Der Heizwendel 7 liegt die Anode 9 gegenüber, die als Drehanode ausgebildet ist. Zum Betrieb der Heizwendel 7 wird über Leitungen 10 und 11 eine Heizspannung an die Heizwendel 7 angelegt. Die Hochspannung wird der Röntgenröhre über eine Leitung 12 und einen am anodenseitigen Ende der Röntgenröhre 2 liegenden Anschlußstutzen 13 zugeführt, die die aus der Heizwendel 7 austretenden Elektronen entsprechend der Linie 17 beschleunigt.

Aus den Fig. 2 und 3 geht hervor, daß der Kathodentopf 6 senkrecht zur Längsrichtung der Heizwendel 7 in mehrere, und zwar in drei voneinander isolierte Teile 14, 15, 16 aufgeteilt ist. Den Teilen 14, 15, 16 des Kathodentopfes 6 sind getrennte Steuerpotentiale zuführbar. Dadurch ist es möglich, die Abmessungen des Fokus sowohl in Längs- als auch in Querrichtung über diese Steuerpotentiale zu beeinflussen. Bei dem Ausführungsbeispiel wird der Teil 15 mit dem Steuerpotential Ug1 versorgt. An den Teilen 14 und 16 liegt das Steuerpotential Ug2.

Bei dem Ausführungsbeispiel ist als ausreichend angesehen, wenn der Kathodentopf 6 senkrecht zur Längsrichtung der Heizwendel 7 in drei Teile 14, 15, 16 unterteilt wird, deren Dicke in dieser Längsrichtung etwa gleich groß ist.

## Patentansprüche

1. Kathodenanordnung für eine Röntgenröhre mit einem Kathodentopf zur Elektronenfokussierung, der eine nutartige Vertiefung für die Heizwendel aufweist, dadurch gekennzeichnet, daß der Kathodentopf (6) etwa senkrecht zur Längsrichtung der Heizwendel (7) in mehrere, voneinander isolierte Teile (14, 15, 16) aufgeteilt ist, denen getrennte Steuerpotentiale (Ug1, Ug2) zuführbar sind.

2. Kathodenanordnung nach Anspruch 1, dadurch gekennzeichnet, daß der Kathodentopf (6) aus drei Teilen (14, 15, 16) besteht, deren Dicke in der Längsrichtung der Heizwendel (7) etwa gleich groß ist.

## Claims

1. A cathode arrangement for a X-ray tube comprising a cathode pot for electron focussing which has a groove-like recess for the heating coil, characterised in that the cathode pot (6) is divided, approximately at right angles to the longitudinal direction of the heating coil (7), into a plurality of mutually insulated parts (14, 15, 16) which can be supplied with separate control potentials (Ugl, Ug2).

2. A cathode arrangement as claimed in Claim 1, characterised in that the cathode pot (6) consists of three parts (14, 15, 16) of approximately equal thickness in the longitudinal direction of the heating coil (7).

## Revendications

1. Dispositif cathodique pour un tube à rayons X, comportant un pot cathodique pour la focalisation des électrons, présentant une dépression en forme de gorge pour le filament de chauffage, caractérisé par le fait que le pot cathodique (6) est subdivisé, à peu près perpendiculairement à la direction longitudinale du filament de chauffage (7) en plusieurs parties (14, 15, 16) isolées entre elles et auxquelles sont susceptibles d'être appliquées des tensions de commande séparées (Ugl, Ug2).

2. Dispositif cathodique selon la revendication 1, caractérisé, par le fait que le pot cathodique (6) est constitué par trois parties (14, 15, 16) dont les épaisseurs sont sensiblement identiques dans la direction longitudinale du filament de chauffage (7).
